# EUROPÄISCHE PATENTSCHRIFT

(11) **EP 0 574 877 B1**
(45) Veröffentlichungstag und Bekanntmachung des Hinweises auf die Patenterteilung: **23.08.1995**
(21) Anmeldenummer: 93109528.5
(22) Anmeldetag: 15.06.1993
(51) Int. Cl.: E04F 13/08, E04F 13/12

(54) **Fassadenbekleidung**
Façade covering
Revêtement de façade

(30) Priorität: 16.06.1992 DE 9208035 U
(43) Veröffentlichungstag der Anmeldung: 22.12.1993
(73) Patentinhaber: LANG METALLBAU GmbH, D-36325 Feldatal (DE)
(72) Erfinder: Kasmai, Mehrdad, D-3572 Amöneburg (DE)
(74) Vertreter: Masch, Karl Gerhard, Dr.

(56) Entgegenhaltungen:
- AT-A- 385 305
- DE-A- 3 733 359
- DE-A- 4 018 540
- DE-U- 8 621 152

## Beschreibung

Die Erfindung betrifft eine Fassadenbekleidung, bestehend aus an einer Unterkonstruktion befestigten Rechteckkassetten, wobei die Unterkonstruktion aus über U-förmige Abstandshalter an der Fassade befestigten, vertikalen U-Metallprofilen mit von der Fassade wegweisenden Profilflanschen aufgebaut ist und die Rechteckkassetten aus Metallblech hergestellt sowie mit abgebogenen Blechrändern mit Hilfe von in Bolzenaufnahmen einfassenden Halterungsbolzen an den U-Metallprofilen festgelegt sind.

Bei einer aus der Praxis bekannten Fassadenbekleidung der genannten Art (Prospekt der Firma SFS Stadler AG 1986) sind die Halterungsbolzen lediglich senkrecht zur Fassadenplatte in den U-Metallprofilen gesichert, so daß die Rechteckkassetten in vertikaler Richtung zusätzlich noch durch eine Schraubverbindung gesichert werden müssen, die individuell hergestellt werden muß. Das ist insofern nicht ohne Probleme, als sich die Abweichungen aus Fertigungstoleranzen summieren und zu Unregelmäßigkeiten in der Anordnung der Rechteckkassetten führen können, die bei der beschriebenen Konstruktion nur sehr schwer wieder korrigiert werden können.

Der Erfindung liegt die Aufgabe zugrunde, eine Fassadenbekleidung der eingangs genannten Art so weiter zu entwickeln, daß Lagekorrekturen der Rechteckkassetten jederzeit möglich sind.

Die erfindungsgemäße Lösung dieser Aufgabe besteht darin, daß die U-Metallprofile im Bereich ihres Steges mit zumindest einer durchlaufenden, zu den Profilflanschen hin offenen Auskammerung versehen sind, und daß in die Auskammerung längsverschiebbar Halterungskörper einsetzbar sind, die in der Auskammerung festsetzbar sind und in die die an den Blechrändern der Rechteckkassetten befestigten Halterungsbolzen einhängbar sind.

Der durch die Erfindung erreichte Vorteil besteht darin, daß die Halterungskörper auch nach Einhängen der Rechteckkassetten in ihrer Lage in den U-Metallprofilen jederzeit versetzbar sind, indem der betreffende Halterungskörper gelöst, vertikal in dem betreffenden U-Metallprofil verschoben und dann erneut in der gewünschten Position festgesetzt wird. Von Vorteil ist weiterhin, daß die Rechteckkassetten auch abgewinkelte Partien aufweisen können, da die Halterungskörper mit ihren Bolzenaufnahmen auch bei in endgültiger Stellung befindlicher Rechteckkassette an die Halterungsbolzen herangeschoben werden können.

Für die weitere Ausgestaltung bestehen im Rahmen der Erfindung mehrere Möglichkeiten. So sind nach einer bevorzugten Ausführungsform die U-Metallprofile jeweils mit zwei nebeneinander angeordneten parallelen Auskammerungen versehen, in die dann auf gleicher Höhe befindliche Halterungskörper für benachbarte Rechteckkassetten eingesetzt werden können. Im einzelnen empfiehlt es sich, den Aufbau so zu treffen, daß die Halterungskörper aus einem von vorne in die Auskammerungen einsetzbaren Profilfuß mit vorstehendem, zu den Profilflanschen parallelen Halterungsflansch bestehen. Sowohl die Auskammerungen als auch die Profilfüße weisen zweckmäßigerweise einen im wesentlichen T-förmigen Querschnitt auf. Um das Einhaken und Festsetzen der Halterungskörper zu erleichtern, empfiehlt es sich, die Anordnung so zu treffen, daß die Auskammerungen jeweils unterschiedlich lange Umgreifungsflansche und die Profilfüße eine geringere Breite sowie Höhe als die Auskammerungen und an einer Seite eine Positionierungsschrägfläche aufweisen. Optimal ist die Ausführungsform, bei der die Halterungskörper mit Schrauben in den Auskammerungen verspannbar sind; Diese Schrauben sind selbstverständlich so angeordnet, daß sie von vorne zugänglich sind. Dabei sollten die U-Metallprofile aus Aluminium gefertigt sein und die Schrauben aus Stahl bestehen sowie mit ihrem Fuß in das Material der U-Metallprofile eindrückbar sein, so daß bei verspanntem Halterungskörper nicht nur ein kraft-, sondern auch formschlüssiger Verbund erzielt wird. Die Halterungskörper weisen vorteilhafterweise an den Halterungsflanschen jeweils eine U-förmige, nach oben offene Bolzenaufnahme auf. Hierbei hat sich eine Ausführungsform bewährt, bei der die Bolzenaufnahmen mit einer Kunststoffauskleidung versehen sind, die mit Hilfe einer Flanschnase gesichert ist. Entsprechend kann auch die Kunststoffauskleidung eine federnde Bolzensicherungsnase aufweisen.

Im folgenden wird die Erfindung anhand einer ein Ausführungsbeispiel darstellenden Zeichnung näher erläutert; es zeigen
- Fig. 1: eine Seitenansicht einer Fassadenbekleidung,
- Fig. 2: einen Schnitt A-A durch den Gegenstand der Fig. 1 und
- Fig. 3: perspektivisch eine Schrägansicht eines Halterungskörpers.

Die in den Figuren dargestellte Fassadenbekleidung besteht in ihrem grundsätzlichen Aufbau aus Rechteckkassetten 1, die an einer Unterkonstruktion befestigt sind. Die Unterkonstruktion ist aus U-Metallprofilen 2 mit von der Fassade 3 wegweisenden Profilflanschen 4 aufgebaut, die über U-förmige Abstandshalter 5 vertikal verlaufend an der Fassade 3 befestigt sind. Die Rechteckkassetten 1 sind aus Metallblech hergestellt und mit abgebogenen Blechrändern 6 mit Hilfe von in Bolzenaufnahmen 7 einfassenden Halterungsbolzen 8 an den U-Metallprofilen 2 festgelegt.

Die U-Metallprofile 2 sind im Bereich ihres Steges 9 mit zwei nebeneinander angeordneten parallelen, in Längsrichtung des Profils verlaufenden Auskammerungen 10 versehen. In die Auskammerungen 10 sind längsverschiebbar Halterungskörper 11 einsetzbar, die in der Auskammerung 10 festsetzbar sind und in die die an den Blechrändern der 6 Rechteckkassetten 1 befestigten Halterungsbolzen 8 einhängbar sind.

Die Halterungskörper 11 bestehen aus einem von vorn in die Auskammerungen 10 einhakbaren Profilfuß 12 mit vorstehendem, zu den Profilflanschen 4 parallelen Halterungsflansch 13. Wie man insbesondere aus der Fig. 2 erkennt, weisen die Auskammerungen 10 und Profilfüße 12 einen T-förmigen Querschnitt auf. Dabei weisen die Auskammerungen 10 jeweils unterschiedlich lange Umgreifungsflansche 14 und die Profilfüße 12 eine geringere Breite sowie Höhe als die Auskammerungen 10 und an einer Seite eine Positionierungsschrägflache 15 auf. Mit diesen Ausbildungen ist bei verhältnismäßig geringem Spiel das Einhaken und Festsetzen in einer vorgegebenen Position möglich.

Die Halterungskörper 11 sind mit Schrauben 16 in den Auskammerungen 10 verspannbar. Hierzu sind die U-Metallprofile 2 aus Alumminium gefertigt, während die Schrauben 16 aus Stahl, insbesondere Edelstahl, bestehen und mit ihrem Fuß 17 in das Material der U-Metallprofile 2 eindrückbar sind. Wie man insbesondere aus Fig. 3 entnimmt, weisen die Halterungskörper 11 an den Halterungsflanschen 13 jeweils eine U-förmige, nach oben offene Bolzenaufnahme 7 auf, die mit einer Kunststoffauskleidung 18 versehen sind, welche ihrerseits mit Hilfe einer Flanschnase 19 gesichert ist. Die Kunststoffauskleidung 18 weist eine federnde Bolzensicherungsnase 20 auf.

Der Einsatz der beschriebenen Fassadenbekleidung ist denkbar einfach: Zunächst wird die Unterkonstruktion an der Fassade 3 befestigt. Anschließend werden gleichsam vorläufig an vorgegebenen Stellen die Halterungskörper 11 für die einzuhängenden Rechteckkassetten 1 befestigt. Alsdann können durch Lösen und erneutes Festsetzen der Halterungskörper 11 die Rechteckkassetten 1 in ihre endgültige Position gebracht werden, wobei die zwischen den Rechteckkassetten 1 verbleibenden Schattenfugen 21 sehr gleichmäßig ausfallen. Anschließend erfolgt das endgültige Festsetzen der Halterungskörper 11.

## Patentansprüche

1. Fassadenbekleidung, bestehend aus an einer Unterkonstruktion befestigten Rechteckkassetten, wobei die Unterkonstruktion aus über U-förmige Abstandshalter an der Fassade befestigten, vertikalen U-Metallprofilen mit von der Fassade wegweisenden Profilflanschen aufgebaut ist und die Rechteckkassetten aus Metallblech hergestellt sowie mit abgebogenen Blechrändern mit Hilfe von in Bolzenaufnahmen einfassenden Halterungsbolzen an den U-Metallprofilen festgelegt sind, **dadurch gekennzeichnet**, daß die U-Metallprofile (2) im Bereich ihres Steges (9) mit zumindest einer durchlaufenden zu den Profilflanschen (4) hin offenen Auskammerung (10) versehen sind, und daß in die Auskammerung (10) längsverschiebbar Halterungskörper (11) einsetzbar sind, die in der Auskammerung (10) festsetzbar sind und in die die an den Blechrändern (6) der Rechteckkassetten (1) befestigten Halterungsbolzen (8) einhängbar sind.

2. Fassadenbekleidung nach Anspruch 1, dadurch gekennzeichnet, daß die U-Metallprofile (2) jeweils mit zwei nebeneinander angeordneten, parallelen Auskammerungen (10) versehen sind.

3. Fassadenbekleidung nach Anspruch 1 oder 2, dadurch gekennzeichnet, daß die Halterungskörper (11) aus einem in die Auskammerungen (10) einhakbaren Profilfuß (12) mit vorstehendem, zu den Profilflanschen (4) parallelen Halterungsflansch (13) bestehen.

4. Fassadenbekleidung nach Anspruch 3, dadurch gekennzeichnet, daß die Auskammerungen (10) und Profilfüße (12) einen T-förmigen Querschnitt aufweisen.

5. Fassadenbekleidung nach Anspruch 4, dadurch gekennzeichnet, daß die Auskammerungen (10) jeweils unterschiedlich lange Umgreifungsflansche (14) und die Profilfüße (12) eine geringere Breite sowie Höhe als die Auskammerungen (10) und an einer Seite eine Positionierungsschrägfläche (15) aufweisen.

6. Fassadenbekleidung nach einem der. Ansprüche 1 bis 5, dadurch gekennzeichnet, daß die Halterungskörper (11) mit Schrauben (16) in den Auskammerungen (10) verspannbar sind.

7. Fassadenbekleidung nach Anspruch 6, dadurch gekennzeichnet, daß die U-Metallprofile (2) aus Aluminium gefertigt sind und die Schrauben (16) aus Stahl bestehen sowie mit ihrem Fuß (17) in das Material der U-Metallprofile (2) eindrückbar sind.

8. Fassadenbekleidung nach einem der Ansprüche 1 bis 7, dadurch gekennzeichnet, daß die Halterungskörper (11) an den Halterungsflanschen (13) jeweils eine U-förmige, nach oben offene Bolzenaufnahme (7) aufweisen.

9. Fassadenbekleidung nach Anspruch 8, dadurch gekennzeichnet, daß die Bolzenaufnahmen (7) mit einer Kunststoffauskleidung (18) versehen sind, die mit Hilfe einer Flanschnase (19) gesichert ist.

10. Fassadenbekleidung nach Anspruch 9, dadurch gekennzeichnet, daß die Kunststoffauskleidung (18) eine federnde Bolzensicherungsnase (20) aufweist.

## Claims

1. A facade cladding consisting of rectangular boxes fixed to a substructure, wherein the substructure is constructed from vertical U-shaped metal sections fixed to the facade via U-shaped spacers with their section flanges pointing away from the facade, and the rectangular boxes are fabricated from sheet metal and are fixed to the U-shaped metal sections at bent sheet metal edges with the aid of fixing bolts engaging in bolt receivers, characterised in that the U-shaped metal sections (2) are provided in the region of their web (9) with at least one continuous chamber recess (10) open towards the section flanges (4), and that longitudinally displaceable fixing bodies (11) can be inserted in the chamber recess (10), which fixing bodies can be fixed in the chamber recess (10) and in which fixing bodies the fixing bolts (8) fixed to the sheet metal edges (6) of the rectangular boxes (1) can be suspended.

2. A facade cladding according to claim 1, characterised in that the U-shaped metal sections (2) are each provided with two parallel chamber recesses (10) disposed side by side.

3. A facade cladding according to claim 1 or 2, characterised in that the fixing bodies (11) consist of a profiled base (12) which can be hooked into the chamber recesses (10) and which has a projecting fixing flange (13) parallel to the section flanges (4).

4. A facade cladding according to claim 3, characterised in that the chamber recesses (10) and profiled bases (12) have a T-shaped cross-section.

5. A facade cladding according to claim 4, characterised in that the chamber recesses (10) each have encompassing flanges (14) of different lengths, and the profiled bases (12) have a width and height less than those of the chamber recesses (10) and have a bevelled positioning face (15) on one side.

6. A facade cladding according to any one of claims 1 to 5, characterised in that the fixing bodies (11) can be secured in the chamber recesses (10) with screws (16).

7. A facade cladding according to claim 6, characterized in that the in-shaped metal sections (2) are fabricated from aluminium, and the screws (16) consist of steel and their bases (17) can be indented into the material of the U-shaped metal sections (2).

8. A facade cladding according to any one of claims 1 to 7, characterised in that the fixing bodies (11) each have a U-shaped, upwardly open bolt receiver (7) on their fixing flanges (13).

9. A facade cladding according to claim 8, characterised in that the bolt receivers (7) are provided with a plastic lining (18) which is secured with the aid of a flange projection (19).

10. A facade cladding according to claim 9, characterised in that the plastic lining (18) has a resilient bolt securement lug (20).

## Revendications

1. Revêtement de façade, constitué par des cassettes rectangulaires fixées à une construction sous-jacente, dans lequel la construction sous-jacente est formée par des profilés métalliques en U verticaux, qui sont fixés à la façade par l'intermédiaire d'entretoises en forme de U et comportent des brides s'étendant à partir de la façade, et des cassettes rectangulaires sont formées d'une tôle métallique et sont fixées, avec des bords repliés, sur les profilés en U métalliques, à l'aide de boulons de fixation insérés dans des réceptacles pour boulons, caractérisé en ce que les profilés en U métalliques (2) comportent, dans la zone de leur base (9), au moins un logement traversant (10), qui est ouvert en direction des brides (4) des profilés, et que dans le logement (10) peuvent être insérés des corps de fixation (11), qui sont déplaçables longitudinalement, peuvent être fixés dans le logement (10) et dans lesquels peuvent être accrochés les boulons de fixation (8) qui sont fixés aux bords (6) de la tôle des cassettes rectangulaires (1).

2. Revêtement de façade selon la revendication 1, caractérisé en ce que les profilés en U métalliques (2) sont pourvus chacun de deux logements parallèles (10). disposés côte-à-côte.

3. Revêtement de façade selon la revendication 1 ou 2, caractérisé en ce que les corps de fixation (11) sont constitués par un pied profilé (12), qui peut être accroché dans les logements (10) et comporte une bride saillante de fixation (13) qui est parallèle aux brides (4) du profilé.

4. Revêtement de façade selon la revendication 3, caractérisé en ce que les logements (10) et les pieds profilés (12) possèdent une section transversale en forme de T.

5. Revêtement de façade selon la revendication 4, caractérisé en ce que les logements (10) possèdent des brides enveloppantes (14) ayant des longueurs différentes et que les pieds profilés (12) possèdent une largeur et une hauteur inférieures à celles des logements (10) et comportent, sur une face, une surface oblique de positionnement (15).

6. Revêtement de façade selon l'une des revendications 1 à 5, caractérisé en ce que les corps de fixation (11) peuvent être serrés à l'aide de vis (16) dans les logements (10).

7. Revêtement de façade selon la revendication 6, caractérisé en ce que les profilés en U métalliques (2) sont réalisés en aluminium et les vis (16) sont réalisées en acier et peuvent être enfoncées par leur pied (17) dans le matériau des profilés en U métalliques (2).

8. Revêtement de façade selon l'une des revendications 1 à 7, caractérisé en ce que les corps de fixation (11) possèdent, sur les brides de fixation (13), respectivement un réceptable en forme de U (7) pour boulons, qui s'ouvre vers le haut.

9. Revêtement de façade selon la revendication 8, caractérisé en ce que les réceptacles (7) pour boulons sont pourvus d'un revêtement en matière plastique (18), qui est fixé à l'aide d'un bec de bride (19).

10. Revêtement de façade selon la revendication 9, caractérisé en ce que le revêtement en matière plastique (18) possède un bec élastique (20) de retenue des boulons.
